# EUROPÄISCHE PATENTANMELDUNG

(11) **EP 3 826 112 A1**
(43) Veröffentlichungstag der Anmeldung: **26.05.2021**
(21) Anmeldenummer: 20206568.6
(22) Anmeldetag: 10.11.2020
(51) Int. Cl.: H01R 4/48

(54) **ANSCHLUSSEINRICHTUNG ZUM ANSCHLIESSEN EINER ELEKTRISCHEN LEITUNG**

(30) Priorität: 19.11.2019 DE 102019131143
(71) Anmelder: Phoenix Contact GmbH & Co. KG, 32825 Blomberg (DE)
(72) Erfinder: Jarmuth, Volker, 32805 Horn-Bad Meinberg (DE)

(57) **Zusammenfassung**

Eine Anschlusseinrichtung (1) zum Anschließen einer elektrischen Leitung (2) umfasst ein Gehäuse (10), einen Stromleiter (13) und ein Kontaktierungselement (11), das aus einer Öffnungsstellung in eine Kontaktierstellung überführbar ist, um die elektrische Leitung (2) mit dem Stromleiter (13) zu kontaktieren. Dabei ist ein verstellbar zum Gehäuse (10) gelagertes Anzeigeelement (15) vorgesehen, das mit dem Kontaktierungselement (11) gekoppelt ist, um anzuzeigen, ob das Kontaktierungselement (11) in der Öffnungsstellung oder der Kontaktierstellung befindlich ist.

## Beschreibung

Die Erfindung betrifft eine Anschlusseinrichtung zum Anschließen einer elektrischen Leitung nach dem Oberbegriff des Anspruchs 1.

Elektrische Anschlusseinrichtungen ganz unterschiedlicher Bauformen sind aus der Praxis bekannt. Bei einem Schraubanschluss beispielsweise wird eine elektrische Leitung mit einem abisolierten Leiterende in eine Stecköffnung eingesteckt und sodann durch Verschrauben klemmend an dem Schraubanschluss festgelegt. Bei einer Federkraftklemme wird demgegenüber eine elektrische Leitung in eine Stecköffnung eingesteckt und kommt mit dem Schenkel einer Feder in Anlage, wobei die Feder derart auf die elektrische Leitung einwirkt, dass die elektrische Leitung mechanisch arretiert und zudem elektrisch zum Beispiel mit einer Stromschiene kontaktiert ist.

Bei solchen Anschlusseinrichtungen ist wünschenswert, ein einfaches Anschließen einer elektrischen Leitung zu ermöglichen. Vorteilhaft kann hierbei sein, dass beim Einstecken einer elektrischen Leitung die Anschlusseinrichtung selbsttätig schließt, also ein Kontaktierungselement selbsttätig aus einer Öffnungsstellung in eine Kontaktierstellung überführt wird, um sicher und zuverlässig mit der in die Stecköffnung des Gehäuses eingesteckten elektrischen Leitung zu kontaktieren. Solch ein selbsttätiges Auslösen soll hierbei nicht nur bei einer vergleichsweise starren elektrischen Leitung, beispielsweise bei einer an einer elektrischen Leitung angeordneten Aderendhülse oder einem Draht, möglich sein, sondern auch bei einer elektrischen Leitung, die mit vergleichsweise geringer Steckkraft in die Stecköffnung des Gehäuses eingesteckt wird, z.B. in Form eines Litzenleiters.

Hierbei ist jedoch zu berücksichtigen, dass vorgesehen sein kann, die Anschlusseinrichtung in ihrer Öffnungsstellung auszuliefern, um im Rahmen einer bestimmungsgemäßen Verwendung ein unmittelbares Anschließen einer elektrischen Leitung zu ermöglichen. Beim Transport einer solchen Anschlusseinrichtung soll das Kontaktierungselement der Anschlusseinrichtung daher nach Möglichkeit auch bei Schockwirkung oder Vibrationen nicht auslösen.

In der DE 20 2016 104 971 U1 ist eine Federkraftklemme beschrieben, die eine biegbare Haltefeder zum Verrasten einer Klemmfeder in einer Öffnungsstellung aufweist, wobei die Klemmfeder aus der Öffnungsstellung in eine Kontaktierstellung überführbar ist und durch ein Werkzeug wieder zurück in die Öffnungsstellung gebracht werden kann.

In der EP 3 367 508 A1 ist eine Anschlusseinrichtung beschrieben, die einen Zustandsanzeiger aufweist, der durch Einwirkung eines eingesteckten Kabels einen ausreichend tief eingesteckten und damit kontaktierten Zustand anzeigt.

Aufgabe der vorliegenden Erfindung ist es, eine weiter verbesserte Anschlusseinrichtung zum Anschließen einer elektrischen Leitung zur Verfügung zu stellen.

Diese Aufgabe wird durch einen Gegenstand mit den Merkmalen des Anspruchs 1 gelöst.

Demnach wird eine Anschlusseinrichtung zum Anschließen einer elektrischen Leitung bereitgestellt, die ein Gehäuse, einen Stromleiter und ein Kontaktierungselement umfasst. Das Kontaktierungselement ist aus einer Öffnungsstellung in eine Kontaktierstellung überführbar, um die elektrische Leitung (im Inneren des Gehäuses) mit dem Stromleiter zu kontaktieren. Dabei ist ein verstellbar zum Gehäuse gelagertes Anzeigeelement vorgesehen, das derart mit dem Kontaktierungselement gekoppelt ist, dass mit dem Anzeigeelement anzeigbar ist, ob das Kontaktierungselement in der Öffnungsstellung oder in der Kontaktierstellung befindlich ist.

Auf diese Weise wird eine Anschlusseinrichtung bereitgestellt, die insbesondere dahingehend verbessert ist, dass ein Benutzer stets den Zustand der Anschlusseinrichtung in einfacher Weise erkennen kann. Beispielsweise ist das Kontaktierungselement in der Öffnungsstellung verriegelbar. Es ist dabei nicht nötig, vor dem Anschließen des elektrischen Leiters sicherheitshalber ein Werkzeug einzuführen, um zu gewährleisten, dass das Kontaktierungselement auch wirklich in der Öffnungsstellung verriegelt ist. Damit wird nicht nur der Komfort der Bedienung verbessert, es kann auch auf einen Blick erkannt werden, ob die Anschlusseinrichtung bei einer eingesteckten elektrischen Leitung auch in der Kontaktierungsstellung befindlich ist. Auch bei einer Vielzahl z.B. nebeneinander angeordneten Anschlusseinrichtungen ist es somit in besonders schneller Weise möglich, den korrekten Zustand sämtlicher Anschlusseinrichtungen zu überprüfen, wobei diese Prüfung durch die Anzeigeeinrichtung besonders wenig fehleranfällig ist.

In einer Ausgestaltung ist der Stromleiter in Form eines Strombalkens ausgebildet. Der Strombalken weist beispielsweise einen Balkenabschnitt auf, mit dem eine elektrische Leitung über das Kontaktierungselement in Anlage gedrückt wird, sodass die elektrische Leitung mit dem Balkenabschnitt elektrisch kontaktiert. An den Strombalken kann beispielsweise eine weitere elektrische Leitung angeschlossen sein, oder der Strombalken kann elektrische Anschlüsse zum Beispiel zum Anordnen der Anschlusseinrichtung an einer Leiterplatte oder zum Verbinden mit einem zugeordneten Steckverbinder aufweisen.

Optional ist das Kontaktierungselement (insbesondere mehrfach) aus der Kontaktierungsstellung in die Öffnungsstellung rückführbar, insbesondere durch Krafteinwirkung in einer Betätigungsrichtung. Das Anzeigeelement ist in einer Ausgestaltung so am Gehäuse gelagert, dass es relativ dazu in einer von der Betätigungsrichtung verschiedenen Richtung bewegbar ist.

In einer Ausgestaltung ist das Anzeigeelement um eine Drehachse drehbar am Gehäuse gelagert. Das ermöglicht einerseits eine platzsparende Anordnung. Zudem ist es damit möglich, das Anzeigeelement so anzuordnen, dass es nicht versehentlich durch Einwirkung von außen verstellt werden kann.

Das Anzeigeelement ist derart mit dem Kontaktierungselement gekoppelt, dass es sowohl bei einer Überführung des Kontaktierungselements von der Öffnungsstellung in die Kontaktierstellung als auch bei einer Überführung des Kontaktierungselements von der Kontaktierstellung in die Öffnungsstellung relativ zum Gehäuse verstellt wird. Das Kontaktierungselement bestimmt in jeder seiner Stellungen die Stellung des Anzeigeelements. Somit ist stets eindeutig erkennbar, in welcher Stellung sich das Kontaktierungselement befindet.

Optional ist das Anzeigeelement über ein Kopplungselement mit dem Kontaktierungselement gekoppelt. Das Kopplungselement ist z.B. gelenkig mit dem Anzeigeelement gekoppelt und/oder gelenkig mit dem Kontaktierungselement gekoppelt. Das Kopplungselement verbindet das Anzeigeelement mit dem Kontaktierungselement. Das Kopplungselement ist beispielsweise dazu eingerichtet, Kräfte vom Kontaktierungselement auf das Anzeigeelement zu übertragen, insbesondere in zwei möglichen Richtungen, beispielsweise eine Schubkraft und eine Zugkraft. Beispielsweise handelt es sich bei dem Kopplungselement um einen Stellbügel.

Optional steht das Kopplungselement exzentrisch zur Drehachse des Anzeigeelements mit dem Anzeigeelement in Eingriff. Auf diese Weise ist eine besonders einfache Ausführung des Kopplungselements möglich. Beispielsweise greift das Kopplungselement in das Anzeigeelement ein.

Alternativ oder zusätzlich steht das Kopplungselement mit einem Abschnitt des Kontaktierungselements in Eingriff, greift z.B. in eine Öffnung darin ein.

Das Anzeigeelement kann mehrere Anzeigebereiche aufweisen, insbesondere mehrere in Form und/oder Farbe (z.B. Signalfarbe) verschiedene Anzeigebereiche. So ist schnell der Zustand der Anzeigeeinrichtung erkennbar. Beispielsweise steht ein roter Anzeigebereich für die Kontaktierstellung und ein grüner Anzeigebereich steht für die Öffnungsstellung.

Das Gehäuse weist in einer Ausgestaltung einen Sichtbereich auf, an dem ein Abschnitt des Anzeigeelements sichtbar ist. Dabei kann vorgesehen sein, dass je nach der Stellung des Kontaktierungselements (nur) einer der Anzeigebereiche des Anzeigeelements am Sichtbereich sichtbar ist.

In einer Weiterbildung ist vorgesehen, dass einer der Anzeigebereiche des Anzeigeelements größer ist als ein anderer der Anzeigebereiche. Das ermöglicht z.B. einen Ausgleich für elektrische Leitungen mit verschieden großen Querschnitten. Beispielsweise ist ein der Kontaktierstellung zugeordnete Anzeigebereich größer als ein der Öffnungsstellung zugeordneter Anzeigebereich. Größere Anzeigebereich ist z.B. in einer Verstellrichtung des Anzeigeelements größer als der kleinere Anzeigebereich.

Optional ist das Anzeigeelement in Form eines Rads oder einer Walze ausgebildet. Das Anzeigeelement kann, insbesondere bei einer Ausgestaltung in Form eines Rads und/oder einer Walze, in einer Lageraufnahme des Gehäuses bewegbar, insbesondere drehbar gelagert sein.

Optional ist vorgesehen, dass ein Wippenelement an zumindest einer Lagerstelle bewegbar, insbesondere drehbar gehalten und dazu ausgebildet ist, in einer Haltestellung das Kontaktierungselement in dessen Öffnungsstellung zu halten, wobei das Wippenelement infolge einer Einwirkung der elektrischen Leitung aus der Haltestellung in eine Freigabestellung bringbar, insbesondere schwenkbar ist, in der das Kontaktierungselement zum Überführen in die Kontaktierstellung freigegeben ist. Das Wippenelement dient dazu, in der Haltestellung das Kontaktierungselement derart zu verriegeln, dass das Kontaktierungselement in seiner Öffnungsstellung gehalten ist. In der Öffnungsstellung kann eine elektrische Leitung (z.B. in eine Stecköffnung eines Gehäuses der Anschlusseinrichtung) eingesteckt werden, ohne dass dies durch das Kontaktierungselement gehindert ist, ohne dass also das Kontaktierungselement in einen Aufnahmebereich für die elektrische Leitung hineinragt und somit das Einstecken der elektrischen Leitung erschwert oder gar blockiert. Durch die drehbare Lagerung des Wippenelements ist es besonders leichtgängig in die Haltestellung rückstellbar, sodass zum Rückstellen der Anschlusseinrichtung eine geringe Kraft ausreichend sein kann. Bei Einstecken in die Stecköffnung gelangt die elektrische Leitung mit einem Auslösebereich des Wippenelements in Wechselwirkung, sodass das Wippenelement aus seiner Haltestellung in die Freigabestellung überführt wird. Hierdurch wird das Kontaktierungselement freigegeben, sodass das Kontaktierungselement aus der Öffnungsstellung in die Kontaktierstellung überführt werden und die Anschlusseinrichtung somit (selbsttätig) schließen kann. In der Kontaktierstellung drängt das Kontaktierungselement eine eingebrachte elektrische Leitung gegen den Stromleiter. Auf diese Weise kann eine sichere elektrische Kontaktierung der elektrischen Leitung mit dem Stromleiter aufgebaut und sichergestellt werden. So wird die elektrische Leitung elektrisch an den Stromleiter (und optional damit verbundenen elektrischen oder elektronischen Bauteilen) angeschlossen. Durch das Wippenelement wird das Kontaktierungselement sicher und zuverlässig in der Öffnungsstellung gehalten. Dies ermöglicht insbesondere, die Anschlusseinrichtung in geöffneter Stellung ausliefern, wobei bei einem Transport der Anschlusseinrichtung ein selbsttätiges Auslösen der Anschlusseinrichtung zum Beispiel aufgrund einer Schockwirkung oder aufgrund von Vibrationen zumindest deutlich erschwert ist.

Das Kontaktierungselement ist in einer Ausgestaltung durch ein Federelement ausgebildet, insbesondere aus Federstahl hergestellt. Beispielsweise kann ein solches Federelement durch eine (auf Druck wirkende) Schenkelfeder oder eine (auf Zug über einen Zugschenkel wirkende) Zugfeder ausgebildet sein. Das Kontaktierungselement kann somit elastisch verstellt und ausgelenkt werden, um insbesondere ein selbsttätiges Schließen der Anschlusseinrichtung bei Einstecken einer elektrischen Leitung zu ermöglichen.

In einer Ausgestaltung weist das Kontaktierungselement einen (z.B. ortsfest zu einem Gehäuse der Anschlusseinrichtung abgestützten) Stützabschnitt und einen federelastisch zu dem Stützabschnitt auslenkbaren Kontaktierungsabschnitt zum Kontaktieren der elektrischen Leitung mit dem Stromleiter auf. Der Kontaktierungsabschnitt ist in der Öffnungsstellung der Anschlusseinrichtung über das Wippenelement verriegelt. In der Kontaktierstellung ist der Kontaktierungsabschnitt demgegenüber mit der elektrischen Leitung in kontaktierender (insbesondere elektrisch kontaktierender) Anlage, beispielsweise um ein abisoliertes Leiterende der elektrischen Leitung in Anlage mit einem Strombalken der Anschlusseinrichtung zu drücken und damit die elektrische Leitung mit dem Strombalken elektrisch zu kontaktieren.

In einer Ausgestaltung ist der Kontaktierungsabschnitt in der Öffnungsstellung des Kontaktierungselements elastisch zu dem Stützabschnitt gespannt. In der Öffnungsstellung, in der der Kontaktierungsabschnitt über das Wippenelement verriegelt und somit in Position gehalten ist, ist der Kontaktierungsabschnitt somit federmechanisch zu dem Stützabschnitt vorgespannt. Wirkt eine elektrische Leitung auf einen Auslösebereich des Wippenelements ein und entriegelt dadurch das Wippenelement, wird der Kontaktierungsabschnitt freigegeben und verstellt sich aufgrund seiner federelastischen Spannung selbsttätig in die Kontaktierstellung, um die elektrische Leitung zu kontaktieren.

Es kann vorgesehen sein, dass die Lagerstelle (zumindest in der Öffnungsstellung des Kontaktierungselements) zumindest abschnittsweise räumlich zwischen dem Stützabschnitt und dem Kontaktierungsabschnitt des Kontaktierungselements angeordnet ist. Das ermöglicht eine flache Bauform. Ferner wird es durch diese Anordnung möglich, dass das Wippenelement hinter dem Kontaktierungsabschnitt angeordnet ist und diesen in der Haltestellung mit einem Halteabschnitt umgreift. Hierdurch ist eine besonders sichere Verriegelung und gleichzeitig eine ungehinderte und abrupte Entriegelung möglich. Optional ist die die elektrische Leitung entlang einer Einsteckrichtung in eine Stecköffnung der Anschlusseinrichtung einsteckbar. Dabei kann vorgesehen sein, dass die Lagerstelle zumindest in der Haltestellung des Wippenelements in Bezug auf die Einsteckrichtung hinter einem das Kontaktierungselement in der Öffnungsstellung haltenden Halteabschnitt des Wippenelements angeordnet ist. Durch eine solche Anordnung ist eine selbstverstärkende und damit besonders sichere Halterung des Kontaktierungselements in der Öffnungsstellung möglich. Das Wippenelement ist als Ganzes um die Lagerstelle schwenkbar, insbesondere aus der Freigabestellung in die Haltestellung und insbesondere ohne eine Verformung des Wippenelements.

In einer Ausgestaltung ist das Kontaktierungselement als integrales Bauteil, insbesondere als integrales, gebogenes Blechteil geformt. Das Kontaktierungselement kann beispielsweise aus einem Federstahl gefertigt und beispielsweise als Stanzbiegeteil ausgebildet sein. Das Kontaktierungselement kann die Form einer Schenkelfeder aufweisen. Alternativ oder zusätzlich ist das Wippenelement als integrales Bauteil, insbesondere als integrales, gebogenes Blechteil geformt. Das Kontaktierungselement und/oder das Wippenelement kann/können sich jedoch auch aus verschiedenen Einzelteilen zusammensetzen.

Die Anschlusseinrichtung weist, in einer Ausgestaltung, ein Betätigungselement, zum Beispiel in Form eines entlang einer Betätigungsrichtung verschiebbar an einem Gehäuse der Anschlusseinrichtung gelagerten Drückers, zum Einwirken auf das Kontaktierungselement auf. Das Betätigungselement kann insbesondere dazu dienen, das Kontaktierungselement aus der Kontaktierstellung in die Öffnungsstellung zu überführen, sodass durch Betätigung des Betätigungselements das Kontaktierungselement außer Anlage von einer elektrischen Leitung gebracht und die elektrische Leitung somit von der Anschlusseinrichtung gelöst werden kann. Ist das Kontaktierungselement als Schenkelfeder ausgebildet (oder umfasst eine Schenkelfeder), kann das Betätigungselement beispielsweise auf einen Schenkel davon einwirken, um diesen zu verstellen und dadurch das Kontaktierungselement aus der Kontaktierstellung in die Öffnungsstellung zu überführen.

Das Gehäuse weist eine Stecköffnung zum Einstecken des elektrischen Leiters auf. Die Stecköffnung kann zwischen dem Betätigungselement und dem Anzeigeelement angeordnet sein.

Der der Erfindung zugrunde liegende Gedanke soll nachfolgend anhand des in den Figuren dargestellten Ausführungsbeispiels näher erläutert werden. Es zeigen:
- Fig. 1: eine Ansicht einer Anschlusseinrichtung mit einem Gehäuse, einem Stromleiter, einem Kontaktierungselement und einem Wippenelement;
- Fig. 2: eine Explosionsdarstellung von Teilen der Anschlusseinrichtung;
- Fig. 3A: eine Draufsicht auf die Anschlusseinrichtung, wobei das Kontaktierungselement in einer Öffnungsstellung gezeigt ist;
- Fig. 3B: eine Draufsicht auf die Anschlusseinrichtung, wobei das Kontaktierungselement in einer Kontaktierstellung gezeigt ist;
- Fig. 4: eine Seitenansicht der Anschlusseinrichtung, wobei das Kontaktierungselement in der Öffnungsstellung gezeigt und teilweise aufgeschnitten dargestellt ist;
- Fig. 5: eine Seitenansicht der Anschlusseinrichtung, wobei das Kontaktierungselement in der Kontaktierstellung gezeigt ist; und
- Fig. 6A, 6B: Seitenansichten der Anschlusseinrichtung mit jeweils einer angeschlossenen elektrischen Leitung, wobei das Kontaktierungselement in der Kontaktierstellung gezeigt und teilweise aufgeschnitten dargestellt ist.

Fig. 1 zeigt eine Anschlusseinrichtung 1, die das Anschließen einer elektrischen Leitung 2 ermöglicht. Die gezeigte Anschlusseinrichtung 1 kann mit einer Hutschiene verrastbar ausgebildet sein oder beispielsweise auch Bestandteil eines Steckverbinders sein.

Die Anschlusseinrichtung 1 weist ein Gehäuse 10 auf, an dem eine Stecköffnung 100 geformt ist, in die eine elektrische Leitung 2 entlang einer Steckrichtung E eingesteckt werden kann. Das Gehäuse 10 begrenzt eine Aufnahme 101 (in Form einer Kammer), in die die elektrische Leitung 2 mit einem (abisolierten) Leiterende 20 durch Einstecken in die Stecköffnung 100 eingeführt werden kann, um innerhalb der Aufnahme 101 mit einem im Gehäuse 10 angeordneten Stromleiter in Form eines Strombalkens 13 elektrisch zu kontaktieren.

Im gezeigten Beispiel umfasst der Strombalken 13 einen Verbindungsabschnitt 132, der zum Aufbau einer elektrischen Verbindung mit einer anderen Komponente dient. Über den Strombalken 13 (und insbesondere den Verbindungsabschnitt 132) ist eine in die Aufnahme 101 eingesteckte elektrische Leitung 2 mit der anderen Komponente elektrisch verbindbar.

Fig. 2 zeigt mehrere Teile der Anschlusseinrichtung 1, die gemäß Fig. 1 jeweils am, insbesondere im Gehäuse 10 angeordnet sind. Nachfolgend wird der Aufbau der Anschlusseinrichtung 1 anhand insbesondere der Figuren 1 und 2 beschrieben.

Ein Kontaktierungselement 11 ist in Form eines mehrfach gebogenen Federelements ausgebildet. Das Kontaktierungselement 11 ist vorliegend einstückig ausgebildet, z.B. durch Stanzen und Biegen eines Stücks Federstahl hergestellt. Ferner sind insbesondere ein Wippenelement 12, der Strombalken 13 (der nur zum Teil dargestellt ist) und ein Betätigungselement 14 gezeigt.

Das Kontaktierungselement 11 umfasst einen Kontaktierungsabschnitt 110, der über eine Biegung 111 mit einem Stützabschnitt 112 verbunden ist. Der Stützabschnitt 112 liegt im Gehäuse 10 an einer Wand an (siehe Fig. 1). Der Kontaktierungsabschnitt 110 kann relativ zum Stützabschnitt 112 verlagert werden, wobei sich insbesondere die Biegung 111 elastisch biegt (ihre Krümmung verändert). Die Biegung 111 erstreckt sich im Gehäuse 10 um eine Abstützung 102 des Gehäuses 10 herum. Hierdurch kann verhindert werden, dass der Stützabschnitt 112 bei einer Verlagerung des Kontaktierungsabschnitts 110 relativ zum Gehäuse 10 bewegt wird.

Der Kontaktierungsabschnitt 110 ist relativ zum Stützabschnitt 112 verlagerbar, indem das Kontaktierungselement 11 im Bereich der Biegung 111 verbogen wird. Dabei ist das Kontaktierungselement 11 zwischen einer Kontaktierstellung und einer Öffnungsstellung überführbar und in die Kontaktierstellung vorgespannt. Im montierten Zustand liegt der Kontaktierungsabschnitt 110 am Strombalken 13 oder einer zwischen dem Strombalken 13 und dem Kontaktierungsabschnitt 110 angeordneten elektrischen Leitung 2 an. Am Strombalken 13 ist ein Anschlag 131, hier in Form einer am Balkenabschnitt 130 ausgebildeten und davon vorstehenden Kante ausgebildet. Der Anschlag 131 begrenzt den Verstellbereich des Kontaktierungsabschnitts 110. In der Öffnungsstellung ist der Kontaktierungsabschnitt 110 im Vergleich zur Kontaktierstellung näher am Stützabschnitt angeordnet.

Der Kontaktierungsabschnitt 110 ist im Wesentlichen eben und weist eine Endkante auf, mit der der Kontaktierungsabschnitt 110 auf die in die Aufnahme 101 eingebrachte elektrische Leitung 2 einwirken kann (und die, wenn keine elektrische Leitung 2 darin eingebracht ist, in der Kontaktierstellung gegen den Anschlag 131 des Strombalkens 13 anschlägt). Ist eine elektrische Leitung 2 in die Aufnahme 101 eingebracht und befindet sich das Kontaktierungselement 11 in der Kontaktierstellung, dann ist die elektrische Leitung zwischen dem Strombalken 13 und dem Kontaktierungselement 11 (federelastisch) festgeklemmt. Hierbei wird eine elektrische Kontaktierung zwischen dem Strombalken 13 und der elektrischen Leitung 2 aufgebaut. Um zu verhindern, dass die elektrische Leitung 2 unbeabsichtigt aus der Aufnahme 101 herausgezogen wird, erstreckt sich der Kontaktierungsabschnitt 110 in der Kontaktierstellung schräg zur Einsteckrichtung E und ausgehend von der Biegung 111 der Einsteckrichtung E folgend. Die Endkante des Kontaktierungsabschnitts 110 wirkt somit als Widerhaken. Auch der Anschlag 131 des Strombalkens 13 wirkt als Widerhaken.

Das bereits erwähnte Wippenelement 12 ist bewegbar im Gehäuse 10 gelagert, vorliegend an einem Lagerzapfen 107 des Gehäuses 10 drehbar. Das Wippenelement 12 ist somit um eine Drehachse D2 relativ zum Gehäuse 10 (und relativ zum Kontaktierungselement 11) schwenkbar, insbesondere als Ganzes und ohne verbogen zu werden. Dabei ist das Wippenelement 12 in eine Haltestellung schwenkbar (siehe z.B. Fig. 4), in der es mit einem Halteabschnitt in Form einer Haltekralle 120 das Kontaktierungselement 11 in der Öffnungsstellung verriegelt. Die Haltekralle 120 ist so ausgebildet, dass sie sich um die Endkante des Kontaktierungsabschnitts 110 des Kontaktierungselements 11 legen kann, um diesen in der Öffnungsstellung zu halten. Ferner ist das Wippenelement 12 in eine Freigabestellung schwenkbar (siehe z.B. Fig. 6A), in der die Haltekralle 120 aus dem Hintergriff mit dem Kontaktierungsabschnitt 110 gelöst ist und diesen damit freigibt. Eine insbesondere in Fig. 4 erkennbare Rückstellfeder 123 drängt das Wippenelement 12 in die Haltestellung. Die Rückstellfeder 123 ist am Wippenelement 12 montiert, vorliegend in Schlitze darin eingesteckt, und stützt sich an der Basis des Kontaktierungselements 11 (alternativ dazu am Gehäuse 10) ab.

Wird eine elektrische Leitung 2 entlang der Einsteckrichtung E von oben nach unten in die Aufnahme 101 eingesteckt, dann ist die Drehachse D2 höher (also weiter oben) angeordnet als die Haltekralle 120. Hieraus folgt eine Selbsthemmung der Haltekralle 120. Wirken z.B. Kräfte infolge von Vibrationen oder dergleichen auf die Anschlusseinrichtung 1 mit dem Kontaktierungselement 11 in der Öffnungsstellung, dann bewirkt eine Kraft des Kontaktierungsabschnitts 110 auf die Haltekralle 120 ein Drehmoment auf das Wippenelement 12 in eine Richtung eines tieferen Eingriffs der Haltekralle 120 mit dem Kontaktierungsabschnitt 110. Dies wirkt einem Lösen entgegen und ermöglicht eine besonders sichere Halterung in der Öffnungsstellung.

Der Auslösebereich 121 des Wippenelements 12 (siehe insbesondere Fig. 4) dient zur Wechselwirkung mit einer in die Aufnahme 101 eingeschobenen elektrischen Leitung 2, um das Kontaktierungselement 11 von der Öffnungsstellung in die Kontaktierstellung zu überführen, indem die Haltekralle 120 vom Kontaktierungsabschnitt 110 gelöst wird, sodass sich dieser infolge der Vorspannung der Biegung 111 auf den Strombalken 13 hin bewegt. Der Auslösebereich 121 des Wippenelements 12 ist vorliegend eben ausgebildet. In der Haltestellung des Wippenelements 12 ist der Auslösebereich 121 parallel zur Basis 113 des Kontaktierungselements 11 ausgerichtet. Vorliegend ist der Auslösebereich 121 in der Haltestellung senkrecht zur Einsteckrichtung E ausgerichtet. Der Auslösebereich 121 ist (hier über einen umgebogenen Abschnitt, vorliegend einstückig) mit der Haltekralle 120 verbunden.

Wirkt eine elektrische Leitung 2 auf den Auslösebereich 121 ein (drückt diesen nach unten), dann bewirkt dies eine Rotation des Wippenelements 12 um die Drehachse D2. Alternativ oder zusätzlich kann vorgesehen sein, dass eine elastische Verformung des Wippenelements 12 infolge der Krafteinwirkung auf den Auslösebereich 121 die Haltekralle 120 aus dem Eingriff mit dem Kontaktierungsabschnitt 110 zieht. Dadurch schnellt der Kontaktierungsabschnitt 110 in Richtung des Strombalkens 13.

Das Kontaktierungselement 11 umfasst ferner einen Hintergriff 114, der sich auf der Seite des Strombalkens 13 erstreckt, die dem Kontaktierungsabschnitt 110 des Kontaktierungselements 11 abgewandt ist. Hierdurch ist der Strombalken 13 in der Kontaktierstellung zwischen dem Hintergriff 114 und dem Kontaktierungsabschnitt 110 (und ggf. einer eingebrachten elektrischen Leitung 2) eingeklemmt. Der Strombalken 13 weist hierzu optional einen Ausschnitt auf, den der Hintergriff 114 durchgreift. Der Hintergriff 114 steht von der Basis 113 ab, vorliegend senkrecht dazu.

Das Kontaktierungselement 11 ist aus der Kontaktierstellung in die Öffnungsstellung rückstellbar. Hierdurch kann eine zunächst angeschlossene und sicher gehaltene elektrische Leitung 2 bei Bedarf wieder (zerstörungsfrei) aus der Aufnahme 101 entfernt werden.

Hierzu umfasst das Kontaktierungselement 11 einen Rückstellabschnitt 116. Der Rückstellabschnitt 116 ist in einer Richtung senkrecht zur Einsteckrichtung E (und senkrecht zur Drehachse D2) aus Sicht des Kontaktierungsabschnitts 110 betrachtet jenseits des Strombalkens 13 angeordnet. Hierzu steht vom Kontaktierungsabschnitt 110 (senkrecht dazu) ein Verbindungsabschnitt 115 ab, von dem wiederum der Rückstellabschnitt 116 (senkrecht dazu) absteht. Der Verbindungsabschnitt 115 verbindet den Rückstellabschnitt 116 mit dem Kontaktierungsabschnitt 110.

Ein Betätigungselement 14 in Form eines sogenannten Pushers ist in einer Führung 103 des Gehäuses 10 längs entlang einer Betätigungsrichtung B verschiebbar geführt. Vorliegend verläuft die Betätigungsrichtung B parallel zur Einsteckrichtung E. Die Führung 103 ist von außen durch eine Führungsöffnung 104 hindurch zugänglich, z.B. mittels eines Werkzeugs, insbesondere in Form eines Schraubendrehers. Hierzu weist das Betätigungselement 14 einen Betätigungsbereich 140 auf, vorliegend in Form einer Kerbe. So kann das Betätigungselement 14 entlang der Führung 103 gegen den Rückstellabschnitt 116 des Kontaktierungselements 11 gedrückt werden. Infolgedessen schwenkt der Kontaktierungsabschnitt 110 mit dem daran angrenzenden Verbindungsabschnitt 115 und dem Rückstellabschnitt 116 relativ zum Stützabschnitt 112 (nach unten), wobei die Biegung 111 gespannt wird. Dabei gleitet der Rückstellabschnitt 116 an einer endseitigen Rückstellfläche 141 des Rückstellelements 14 entlang. Die Rückstellfläche 141 des Rückstellelements 14 ist an der dem Betätigungsbereich 140 gegenüberliegenden Seite angeordnet. Die Rückstellfläche 141 ist gebogen ausgeformt, um ein Entlanggleiten des Rückstellabschnitts 116 zu erleichtern. Der Rückstellabschnitt 116 ist eben und in der Kontaktierstellung relativ zur Einsteckrichtung E geneigt.

Der Verbindungsbereich 115 ist eben ausgestaltet und weist eine Kante auf, die bei Erreichen der Öffnungsstellung an der Basis 113 anschlägt. Hierdurch wird die Öffnungsstellung klar definiert und ist für einen Benutzer beim Rückstellen haptisch gut erkennbar.

Die Anschlusseinrichtung 1 umfasst ferner ein Anzeigeelement 15. Das Anzeigeelement 15 ist relativ zum Gehäuse 10 verstellbar am Gehäuse 10 gelagert, vorliegend in einer Lageraufnahme des Gehäuses 10. Hierbei ist das Anzeigeelement 15 (mit einer Aufnahme 152) auf einen Lagerzapfen 108 des Gehäuses 10 aufgesteckt und daran um eine Drehachse D1 drehbar gehalten. Das Anzeigeelement 15 ist in Form eines Rades ausgebildet, siehe z.B. Fig. 2. Das Anzeigeelement 15 weist eine äußere Mantelfläche auf, an der mehrere, hier zwei Anzeigebereiche 150A, 150B vorgesehen sind. Die Anzeigebereiche 150A, 150B unterscheiden sich voneinander, vorliegend durch ihre Farbe, alternativ oder zusätzlich dazu durch ein anderes optisch und/oder haptisch erkennbares Merkmal.

Das Gehäuse 10 weist einen Sichtbereich in Form eines Sichtfensters 106 auf. Hinter dem Sichtfenster 106 ist das Anzeigeelement 15 angeordnet. Durch das Sichtfenster 106 ist ein Teil des Anzeigeelements 15 von außen sichtbar. Je nach der Drehlage des Anzeigeelements 15 relativ zum Gehäuse 10 ist der eine oder der andere Anzeigebereich 150A, 150B des Anzeigeelements 15 im Sichtfenster 106 zu sehen.

Das Anzeigeelement 15 dient dazu, anzuzeigen, ob das Kontaktierungselement 11 in der Öffnungsstellung oder der Kontaktierstellung befindlich ist. Hierzu ist das Anzeigeelement 15 mit dem Kontaktierungselement 11, konkret mit dem Kontaktierungsabschnitt 110 gekoppelt, sodass eine (insbesondere jede) Bewegung des Kontaktierungsabschnitts 110 relativ zum Gehäuse 10 eine Bewegung des Anzeigeelements 15 relativ zum Gehäuse 10 bewirkt. Das Anzeigeelement 15 stellt somit eine Statusanzeige bereit.

Zur Kopplung des Anzeigeelements 15 mit dem Kontaktierungselement 11 ist vorliegend ein Kopplungselement in Form eines Stellbügels 16 vorgesehen. Am Kontaktierungselement 11 ist eine Öffnung 117 ausgebildet, in die der Stellbügel 16 eingreift. In der Öffnung 117 ist der Stellbügel 16 drehbar gelagert. Vorliegend ist die Öffnung am auf der Seite der Biegung 111 des Kontaktierungselements 11 ausgebildet, an der auch der Kontaktierungsabschnitt 110 ausgebildet ist. Im gezeigten Beispiel steht vom Verbindungsabschnitt 115 (alternativ direkt vom Kontaktierungsabschnitt 110) eine Fahne 118 vor. Die Öffnung 117 ist an der Fahne 118 ausgebildet.

Der Stellbügel 16 ist vorliegend durch einen länglichen Draht ausgebildet, der ein gerade erstrecktes Mittelteil aufweist, dessen zwei Enden jeweils umgebogen sind. Das eine umgebogene Ende greift dabei in die Öffnung 117 am Kontaktierungselement 11, das andere Ende in eine Öffnung 151 am Anzeigeelement 15. Die Öffnung 151 am Anzeigeelement 15 ist exzentrisch zur Drehachse D1 des Anzeigeelements 15 angeordnet. Der Stellbügel 16 erstreckt sich durch einen Kanal 109 des Gehäuses 10.

Eine Verstellung des Kontaktierungsabschnitts 110 relativ zum Gehäuse 10 bewirkt somit eine Verlagerung des Stellbügels 16 relativ zum Gehäuse 10 und dadurch wiederum eine Drehung des Anzeigeelements 15 relativ zum Gehäuse 10. Auf diese Weise wird in Abhängigkeit von der Stellung des Kontaktierungsabschnitts 110 ein jeweils entsprechender Anzeigebereich 150A, 150B hinter das Sichtfenster 106 bewegt.

So ist von außen mit einem einfachen Blick auf das Sichtfenster 106 unmittelbar erkennbar, in welcher Stellung sich das Kontaktierungselement 11 gerade befindet.

Fig. 3A zeigt den Zustand der Öffnungsstellung des Kontaktierungselements 11. Dabei ist der grüne Anzeigebereich 150A im Sichtfenster 106 zu sehen. In der Draufsicht ist auch der Anschlag 131 des Strombalkens 13 zu erkennen, da dieser aber im Inneren des Gehäuses 10 angeordnet ist, typischerweise nur bei einem steilen Blickwinkel und bei guten Lichtverhältnissen, sowie mit entsprechenden Kenntnissen des inneren Aufbaus. Gemäß Fig. 3A ist die Anschlusseinrichtung 1 einsatzbereit.

Fig. 3B zeigt den Zustand der Kontaktierstellung des Kontaktierungselements 11. Dabei ist der rote Anzeigebereich 150B im Sichtfenster 106 zu sehen (die andere Farbe ist hier durch eine Schraffur dargestellt). Der Kontaktierungsabschnitt 110 erstreckt sich weiter in die Aufnahme 101 hinein als in der Öffnungsstellung. Das Kontaktierungselement 11 ist ausgelöst.

Insbesondere anhand der Fig. 3A und 3B ist ersichtlich, dass die Stecköffnung 100 (und die Aufnahme 101) zwischen dem Betätigungselement 14 und dem Anzeigeelement 15 angeordnet ist.

Insbesondere bei einer Anordnung mehrerer Anschlusseinrichtungen 1 nebeneinander kann über einen Blick auf die Sichtfenster 106 so z.B. schnell geprüft werden, ob alle Anschlusseinrichtungen 1 im gewünschten Zustand befindlich sind.

Fig. 4 zeigt die Öffnungsstellung des Kontaktierungselements 11, in der die Biegung 111 gespannt ist. Der Kontaktierungsabschnitt 110 steht im Eingriff mit der Haltekralle 120 des Wippenelements 12. Im Sichtfenster 106 ist der grüne Anzeigebereich 150A zu erkennen (in der Ansicht der Fig. 4 nicht zu sehen und daher separat dargestellt).

Demgegenüber zeigt Fig. 5 die Kontaktierungsstellung des Kontaktierungselements 11. Hier ist der Kontaktierungsabschnitt 110 relativ zum Gehäuse 10 und im Vergleich zur Öffnungsstellung verschwenkt und die Biegung 111 ist elastisch geweitet. Im Sichtfenster 106 ist der rote Anzeigebereich 150B zu sehen. Zwischen der Öffnungsstellung und der Kontaktierungsstellung ist das Anzeigeelement 15 durch Einwirkung des Kontaktierungsabschnitts 110 über den Stellbügel 16 relativ zum Gehäuse 10 rotiert worden.

Die Fig. 6A und 6B zeigen, dass elektrische Leitungen 2 mit verschiedenen Querschnitten an die Anschlusseinrichtung 1 anschließbar sind. Hierbei ist eine vergleichsweise dicke elektrische Leitung 2 in Fig. 6A gezeigt, in Fig. 6B eine vergleichsweise dünne elektrische Leitung 2. Bei der dickeren elektrischen Leitung 2 kommt der Kontaktierungsabschnitt 110 in einem verhältnismäßig stärker gespannten Zustand (näher zur Öffnungsstellung) mit dem Leiterende 20 in Berührung als bei der dünneren elektrischen Leitung 2. Da der rote Anzeigebereich 150B (im Allgemeinen der der Kontaktierungsstellung zugeordnete Anzeigebereich) entsprechend groß ausgebildet ist (siehe z.B. Fig. 2), insbesondere größer als der Anzeigebereich 150A der Öffnungsstellung, ist in beiden Fällen am Sichtfenster ein Teil dieses (hier roten) Anzeigebereichs 150B zu sehen.

Anstelle von oder zusätzlich zu verschiedenen Farben können die Anzeigebereiche 150A, 150B auch unterschiedlich geformt sein. Z.B. kann einer der Anzeigebereiche so ausgestaltet sein, dass er durch das Sichtfenster 106 herausstehen kann (das Sichtfenster kann entsprechend breit sein).

Die gezeigte Anschlusseinrichtung 1 kann auch als Schlagfallenschnschluss oder Federkraftschlagfallenschnschluss bezeichnet werden.

### Bezugszeichenliste

- 1: Anschlusseinrichtung
- 10: Gehäuse
- 100: Stecköffnung
- 101: Aufnahme
- 102: Abstützung (für Biegung)
- 103: Führung
- 104: Führungsöffnung
- 106: Sichtfenster (Sichtbereich)
- 107: Lagerzapfen (Lagerstelle)
- 108: Lagerzapfen
- 109: Kanal
- 11: Kontaktierungselement
- 110: Kontaktierungsabschnitt
- 111: Biegung
- 112: Stützabschnitt
- 113: Basis
- 114: Hintergriff
- 115: Verbindungsabschnitt
- 116: Rückstellabschnitt
- 117: Öffnung
- 118: Fahne
- 12: Wippenelement
- 120: Haltekralle (Halteabschnitt)
- 121: Auslösebereich
- 123: Rückstellfeder
- 124: Lagerstelle
- 13: Strombalken (Stromleiter)
- 130: Balkenabschnitt
- 131: Anschlag
- 132: Verbindungsabschnitt
- 14: Betätigungselement
- 140: Betätigungsbereich
- 141: Rückstellfläche
- 15: Anzeigeelement
- 150A, 150B: Anzeigebereich
- 151: Öffnung
- 152: Aufnahme (für Lagerzapfen)
- 16: Stellbügel (Kopplungselement)
- 2: Leiter
- 20: Leiterende
- B: Betätigungsrichtung
- D1, D2: Drehachse
- E: Einsteckrichtung

## Patentansprüche

1. Anschlusseinrichtung (1) zum Anschließen einer elektrischen Leitung (2), umfassend ein Gehäuse (10), einen Stromleiter (13) und ein Kontaktierungselement (11), das aus einer Öffnungsstellung in eine Kontaktierstellung überführbar ist, um die elektrische Leitung (2) mit dem Stromleiter (13) zu kontaktieren,
**gekennzeichnet durch**
ein verstellbar zum Gehäuse (10) gelagertes Anzeigeelement (15), das mit dem Kontaktierungselement (11) gekoppelt ist, um anzuzeigen, ob das Kontaktierungselement (11) in der Öffnungsstellung oder der Kontaktierstellung befindlich ist.

2. Anschlusseinrichtung (1) nach Anspruch 1, **dadurch gekennzeichnet, dass** das Anzeigeelement (15) um eine Drehachse (D1) drehbar am Gehäuse (10) gelagert ist.

3. Anschlusseinrichtung (1) nach Anspruch 1 oder 2, **dadurch gekennzeichnet, dass** das Kontaktierungselement (11) das Anzeigeelement (15) sowohl bei einer Überführung von der Öffnungsstellung in die Kontaktierstellung als auch bei einer Überführung von der Kontaktierstellung in die Öffnungsstellung relativ zum Gehäuse (10) verstellt.

4. Anschlusseinrichtung (1) nach einem der vorangehenden Ansprüche, **dadurch gekennzeichnet, dass** das Anzeigeelement (15) über ein Kopplungselement (16) mit dem Kontaktierungselement (11) gekoppelt ist.

5. Anschlusseinrichtung (1) nach Anspruch 3 und 4, **dadurch gekennzeichnet, dass** das Kopplungselement (16) exzentrisch zur Drehachse (D1) des Anzeigeelements (15) mit dem Anzeigeelement (15) in Eingriff steht.

6. Anschlusseinrichtung (1) nach Anspruch 4 oder 5, **dadurch gekennzeichnet, dass** das Kopplungselement (16) mit einem Abschnitt (115) des Kontaktierungselements (11) in Eingriff steht.

7. Anschlusseinrichtung (1) nach einem der vorangehenden Ansprüche, **dadurch gekennzeichnet, dass** das Anzeigeelement (15) mehrere in Form und/oder Farbe verschiedene Anzeigebereiche (150A, 150B) aufweist.

8. Anschlusseinrichtung (1) nach Anspruch 7, **dadurch gekennzeichnet, dass** das Gehäuse (10) einen Sichtbereich (106) aufweist, wobei je nach der Stellung des Kontaktierungselements (11) einer der Anzeigebereiche (150A, 150B) des Anzeigeelements (15) am Sichtbereich (106) sichtbar ist.

9. Anschlusseinrichtung (1) nach Anspruch 7 oder 8, **dadurch gekennzeichnet, dass** einer der Anzeigebereiche (150B) des Anzeigeelements (15) größer ist als ein anderer der Anzeigebereiche (150A).

10. Anschlusseinrichtung (1) nach einem der vorangehenden Ansprüche, **dadurch gekennzeichnet, dass** das Anzeigeelement (15) in Form eines Rads oder einer Walze ausgebildet ist.

11. Anschlusseinrichtung (1) nach einem der vorangehenden Ansprüche, **gekennzeichnet durch** ein an zumindest einer Lagerstelle (107) drehbar gehaltenes Wippenelement (12), das dazu ausgebildet ist, in einer Haltestellung das Kontaktierungselement (11) in der Öffnungsstellung zu halten und das durch Einwirkung der elektrischen Leitung (2) aus der Haltestellung in eine Freigabestellung bringbar ist, um das Kontaktierungselement (11) zum Überführen in die Kontaktierstellung freizugeben.

12. Anschlusseinrichtung (1) nach einem der vorangehenden Ansprüche, **dadurch gekennzeichnet, dass** das Kontaktierungselement (11) durch ein Federelement ausgebildet ist.

13. Anschlusseinrichtung (1) nach einem der vorangehenden Ansprüche, **dadurch gekennzeichnet, dass** das Kontaktierungselement (11) einen ortsfest zum Gehäuse (10) abgestützten Stützabschnitt (112) und einen federelastisch zu dem Stützabschnitt (112) auslenkbaren Kontaktierungsabschnitt (110) zum elektrischen Kontaktieren der elektrischen Leitung (2) mit dem Stromleiter (13) aufweist.

14. Anschlusseinrichtung (1) nach Anspruch 13, **dadurch gekennzeichnet, dass** der Kontaktierungsabschnitt (110) in der Öffnungsstellung des Kontaktierungselements (11) elastisch zu dem Stützabschnitt (112) gespannt ist.

15. Anschlusseinrichtung (1) nach einem der vorangehenden Ansprüche, **dadurch gekennzeichnet, dass** das Kontaktierungselement (11) als integrales, gebogenes Blechteil geformt ist.

16. Anschlusseinrichtung (1) nach einem der vorangehenden Ansprüche, **gekennzeichnet durch** ein Betätigungselement (14) zum Einwirken auf das Kontaktierungselement (11), um das Kontaktierungselement (11) aus der Kontaktierstellung in die Öffnungsstellung zu überführen.

17. Anschlusseinrichtung (1) nach Anspruch 16, **dadurch gekennzeichnet, dass** eine Stecköffnung (100) des Gehäuses (10) zum Einstecken des elektrischen Leiters (2) zwischen dem Betätigungselement (14) und dem Anzeigeelement (15) angeordnet ist.
